# FASCICULE DE BREVET EUROPEEN

(11) **EP 2 532 787 B1**
(45) Date de publication et mention de la délivrance du brevet: **23.09.2015**
(21) Numéro de dépôt: 12171378.8
(22) Date de dépôt: 08.06.2012
(51) Int. Cl.: E01F 15/04, E01F 15/02

(54) **Barrière de sécurité pour voies de circulation et procédé pour améliorer l'absorption de l'énergie d'un choc d'un véhicule léger contre une telle barrière**
Sicherheitsschranke für Fahrbahnen, und Verfahren zur Verbesserung der Energieabsorption beim Aufprall eines leichten Fahrzeugs gegen eine solche Schranke
Safety barrier for roads and method for improving the absorption of energy from a light vehicle crashing into such a barrier

(30) Priorité: 08.06.2011 FR 1154997
(43) Date de publication de la demande: 12.12.2012
(73) Titulaire: Rousseau, 22170 Lanrodec (FR)
(72) Inventeur: Gouiffes, Jean-Yves, 22440 Ploufragan (FR); Proudy, Pascal, 35470 Plechatel (FR); Le Guales, Alain, 35380 Paimpont (FR)
(74) Mandataire: Bolinches, Michel Jean-Marie

(56) Documents cités:
- EP-A1- 0 999 310
- EP-A2- 0 810 325
- CH-A5- 693 640
- DE-U1-202008 009 832
- DE-U1-202008 011 203
- GB-A- 1 417 109
- US-A1- 2008 283 806

## Description

La présente invention se rapporte à une barrière de sécurité pour voie de circulation, notamment mais non exclusivement les voies de circulation sur des ouvrages d'art tels que des ponts, et à un procédé pour améliorer l'absorption de l'énergie d'un choc d'un véhicule léger contre une telle barrière.

Actuellement, il existe des barrières de sécurité pour voies de circulation permettant de retenir à la fois les véhicules lourds et les véhicules légers. Ces barrières présentent un niveau de retenue dit « H2 », correspondant à la résistance nécessaire pour retenir un bus en cas de percussion de la barrière.

Les barrières de sécurité sont classées selon leur niveau de retenue: les niveaux dits H1, H2, H3 ou H4 correspondent, respectivement, à la résistance nécessaire pour retenir un camion léger, un bus, un poids lourd de 16 tonnes ou un poids lourd de 38 tonnes, en cas de percussion de la barrière. Le niveau H2 correspond à la retenue d'un bus, c'est le niveau de retenue de la barrière BN4, barrière installée de manière standard sur les ponts.

Le document EP0999310 propose une telle barrière prévue pour retenir à la fois les véhicules lourds et les véhicules légers. A cette fin, il est proposé de monter, sur une même rehausse, une glissière basse munie d'un écarteur déformable, et une glissière haute sans écarteur. Lors d'un choc, la glissière basse est d'abord impactée pour absorber une partie du choc. Si le choc est important, les deux glissières haute et basse s'alignent et les rehausses se désolidarisent des supports verticaux auxquels elles sont fixées de manière calibrée pour obtenir un effet de sangle. Autrement dit, l'absorption du choc est obtenue non seulement par la déformation des écarteurs, mais également par l'effet de sangle obtenu par la rupture de la fixation entre la rehausse et les supports verticaux.

Une telle barrière nécessite donc une largeur de déformation importante pour pouvoir bénéficier de l'effet de sangle. On entend par « largeur de déformation » la largeur nécessaire pour amortir un choc d'énergie maximum. Cette largeur de déformation est mesurée dans la direction perpendiculaire à la direction de circulation des véhicules.

Or, il existe de nombreux cas dans lesquels on cherche à limiter la largeur de déformation : par exemple, au droit des piles de ponts, le long des murs des tunnels et, plus généralement, devant des obstacles rigides disposés à proximité immédiate de la voie de circulation. Dans ces cas, on ne dispose pas de suffisamment de place pour permettre une libération des glissières et obtenir l'effet de sangle, car on ne peut pas écarter la barrière de l'obstacle sans risquer de mettre les glissières en saillie sur la voie de circulation

Ce problème se pose également pour les voies de circulation sur les ouvrages d'art. En effet, leur largeur est limitée au maximum pour limiter les coûts de fabrication. Il n'est donc pas possible de prévoir des barrières de sécurité utilisant l'effet de sangle des glissières pour retenir les véhicules lourds ou légers. Les barrières utilisées sont donc fermement ancrées au sol, de sorte que les glissières et les supports verticaux ne sont pas désolidarisés en cas de choc, même violent, y compris d'un véhicule lourd.

Actuellement, les barrières de sécurité disposées sur les voies de circulation des ponts sont constituées (voir figure 1) de supports verticaux droits 1, fermement fixés au sol par des boulons, et munis de trois glissières horizontales 2. Une telle barrière est illustrée dans le document US 2008/283806. Ces barrières sont appelées « BN4 ». Avec une barrière BN4, il est impossible d'obtenir un effet de sangle lors d'un choc d'un petit véhicule. Lors d'un choc de véhicule lourd, les poteaux se détachent du sol de manière calibrée, tout en restant liés aux glissières.

Les niveaux de retenue H1 à H4 sont choisis pour prévenir la traversée de la barrière par des camions ou des bus et éviter qu'ils ne tombent à l'extérieur du pont. Cependant, de telles barrières constituent des obstacles extrêmement dangereux pour des véhicules légers ayant une taille inférieure aux bus et aux camions, c'est-à-dire les voitures. Le choc d'un véhicule léger contre une telle barrière cause des traumatismes sévères au véhicule et à ses passagers.

Par ailleurs, il a été constaté que de telles barrières peuvent être dangereuses lors de choc de véhicules légers : sévérité, comportement du véhicule en sortie de barrière

En effet, selon les normes en vigueur en France (norme NF EN1317-2), le véhicule doit rester droit pendant et après le choc, bien qu'un faible roulis, tangage et lacet soient acceptables. Après le choc, le véhicule doit être redirigé dans une zone définissant un rectangle, également appelée « boîte de sortie CEN », dont les dimensions sont normées en fonction du véhicule. Par exemple, la boîte de sortie CEN d'un véhicule de tourisme a une longueur de 10 mètres et une largeur égale à 2,2 mètre augmentée de la largeur du véhicule et de 16% de sa longueur.

Ce rectangle débute à l'intersection finale entre les roues arrière du véhicule et la barrière (« sortie du véhicule »), et s'étend le long de la barrière. Le véhicule ne doit pas couper la boîte de sortie CEN par le côté parallèle à la barrière pour satisfaire à la norme.

Or, avec des barrières prévues pour les poids lourds, les véhicules légers rebondissent en cas de choc et peuvent sortir de la boîte de sortie CEN par le côté parallèle, tout en présentant une sortie avec des roulis, tangages et lacets inacceptables. En outre, on constate souvent des sorties en tonneaux.

Il n'existe donc actuellement aucune barrière de niveau de retenue H2 permettant une maîtrise suffisante du comportement d'un véhicule léger au cours et après le choc, tout en proposant une largeur de déformation limitée, et à un coût économique.

L'invention vise donc à proposer une barrière de sécurité d'entretien économique, permettant à la fois de retenir des véhicules de gros gabarits tels que les bus ou les camions mais également de permettre d'absorber le choc de véhicules de plus petits gabarits, tels que les voitures, sans risquer que ces dernières ne s'écrasent totalement contre la barrière, et ce, dans un encombrement général limité permettant une installation devant et sur des ouvrages existants.

A cette fin, l'invention a pour objet une barrière de sécurité selon la revendication 1.

Cette barrière permet une absorption de choc acceptable pour les véhicules légers, tout en garantissant un comportement de sortie sans à coup, sans roulis, tangages ni lacets, et sans tonneaux.

Une barrière selon l'invention permet de mieux sécuriser les ouvrages d'art et les obstacles ponctuels (piles de pont, murs, arbres) le long de voies de circulation classiques. La barrière selon l'invention permet également d'être utilisée d'une manière plus générale (pas nécessairement devant un obstacle ou sur un pont) pour permettre l'absorption de chocs de tout véhicule tout en limitant le nombre de pièces à changer en cas de choc.

L'invention propose également un procédé pour améliorer l'absorption de l'énergie d'un choc d'un véhicule léger contre une barrière de sécurité selon l'invention, consistant à absorber au moins une partie de l'énergie d'un choc d'un véhicule léger par une déformation plastique des écarteurs supportant la glissière inférieure, de sorte que la glissière inférieure se décale vers les supports, alors que les ailes de retenue indéformables restent en position d'utilisation au-dessus du véhicule léger pendant le choc.

Le procédé peut consister à absorber au moins une partie de l'énergie d'un choc d'un véhicule léger par une déformation plastique des écarteurs supportant la glissière inférieure, de sorte que la glissière inférieure se décale vers les supports, alors que la glissière supérieure reste en position d'utilisation, les deux glissières étant alors décalées verticalement, la glissière inférieure étant plus éloignée de la voie de circulation que la glissière supérieure.

Dans l'état de la technique, le document DE 20 2008 011203 décrit une barrière de sécurité temporaire, par référence aux documents WO 2008/062196 et DE 20 2008 003 111. La barrière comprend un profilé de protection qui n'est pas indéformable, et il assure la fonction de retenue latérale d'une simple glissière, incompatible avec la polyvalence de retenue (véhicule léger/poids-lourd) permise par la barrière selon l'invention.

De même, le document GB 1 417 109 décrit une barrière selon le préambule de la revendication 1, comprenant des supports fixés fermement au sol, et une glissière fixée aux supports par l'intermédiaire d'écarteurs déformables. La glissière est agencée de telle sorte qu'avant le choc, la glissière est décalée verticalement par rapport à la partie supérieure du support, la glissière étant alors plus proche de la voie de circulation que la partie supérieure du support. Compte-tenu des dimensions données dans ce document, cette barrière concerne uniquement les véhicules légers. Ainsi, il est expliqué que la partie supérieure de la voiture entre en contact avec la glissière supérieure, après avoir percuté la glissière médiane qui a amorti une partie du choc. La voiture ne passe donc jamais sous la glissière supérieure. Il n'y a donc pas de retenue verticale de la voiture. Une telle barrière ne peut absorber à la fois le choc d'un véhicule léger et le choc d'un poids-lourd.

Par ailleurs, les documents DE 20 2008 009832 et CH 693 640 décrivent une barrière de sécurité avec laquelle, lors du choc, le véhicule percute d'abord la glissière inférieure puis la glissière supérieure, de sorte que la glissière n'est pas décalée verticalement par rapport à la glissière supérieure. Il n'y a donc pas de retenue verticale. Une telle barrière ne peut absorber à la fois le choc d'un véhicule léger et le choc d'un poids-lourd. Le document CH 693 640 précise que la barrière peut comprendre un capot solidaire des glissières et des supports, et recouvrant les glissières de manière à former un écran uniforme sans interruption verticale.

Enfin, les documents EP 0 999 310 et EP 0 810 325 décrivent une barrière similaire au document DE 20 2008 009832.

D'autres caractéristiques de l'invention seront énoncées dans la description détaillée ci-après faite en référence aux figures annexées qui représentent, respectivement :
- la figure 1, une vue schématique de profil d'une barrière de sécurité BN4 selon l'état de la technique ;
- la figure 2, une vue schématique de profil d'un mode de réalisation d'une barrière selon l'invention avant un choc d'une voiture ;
- la figure 3, une vue schématique de profil du mode de réalisation de la figure 2, après un choc d'une voiture ;
- la figure 4, un diagramme illustrant l'intensité d'un choc au cours du temps ressenti par une voiture contre une barrière de l'état de la technique et contre une barrière selon l'invention ;
- les figures 5 à 7, des vues schématiques de profil de trois variantes du mode de réalisation de la figure 2 d'une barrière selon l'invention ; et
- les figures 8 à 10, des vues schématiques de profil de trois variantes d'un mode de réalisation d'une barrière non couvertes par l'invention.

Les termes de la famille « horizontal » et « vertical » doivent être compris par rapport à la position opérationnelle de la barrière de sécurité, c'est-à-dire lorsqu'elle est placée le long d'une voie de circulation, prête à être utilisée. Les termes des familles « transversal » ou « longitudinal » doivent être compris, respectivement, comme « perpendiculaire » ou « parallèle » au sens de circulation des véhicules lorsque la barrière est en position opérationnelle.

D'une manière générale, l'invention concerne une barrière de sécurité comprenant des supports fixés fermement au sol, et au moins une glissière assujettie aux supports, de préférence au moins deux glissières assujetties aux supports. On entend par « fixé fermement au sol » le fait que les supports ne sont pas destinés à plier et à se séparer de la glissière en cas de choc d'un véhicule léger, contrairement aux barrières de sécurités connues et utilisées le long des voies de circulation classiques (type autoroute), et qui utilisent des supports ayant une résistance au choc calibrée pour céder en cas d'accident, ce qui permet d'obtenir un effet de sangle lorsque la glissière se sépare des supports.

Selon l'invention, la glissière est fixée aux supports par l'intermédiaire d'écarteurs déformables de manière calibrée. En outre, les supports comprennent une aile de retenue indéformable agencée en position supérieure par rapport à la glissière.

C'est pourquoi la glissière est dite « inférieure », car elle est agencée sous les ailes de retenue, et à une hauteur adaptée pour recevoir un choc d'un véhicule léger. Elle est disposée à niveau (environ) du centre de gravité des véhicules légers, elle assure sa retenue et participe à l'absorption de l'énergie. L'aile de retenue est donc disposée à une hauteur supérieure à la hauteur du centre de gravité des véhicules légers.

On entend par « indéformable » le fait que l'aile de retenue ne se déforme pas lors d'un choc d'un véhicule léger, et reste en position d'utilisation au-dessus du véhicule léger pendant le choc, permettant ainsi une retenue sensiblement verticale du véhicule léger. Par exemple, les supports fixés fermement au sol et les ailes indéformables sont réalisés en béton, éventuellement armé.

Ainsi, le caractère « indéformable » ne doit pas être interprété de manière absolue, mais de manière relative par rapport au caractère déformable des écarteurs. Ainsi, l'homme du métier comprendra de ce qui suit, que les écarteurs déformables doivent se déformer en cas de choc d'un véhicule léger, alors que les ailes « indéformables » doivent garder leur forme pour maintenir verticalement le véhicule léger.

Autrement dit, la norme NF EN 1317-2 précisant les conditions d'impact pour les différents types de barrière, l'homme du métier sera capable de dimensionner les structures en fonction du degré de retenue souhaité, afin que l'écarteur se déforme lors de l'impact d'un véhicule léger, alors que l'aile de retenue reste en place, sans déformation, lorsque le véhicule entre en contact vertical avec elle. En termes d'essais d'homologation, on considèrera que les ailes de retenue sont indéformables lors de l'essai d'acceptation considéré, lorsque leur déflexion dynamique (déplacement en cas de choc) est nulle.

En cas de choc d'un véhicule léger, la partie haute de l'aile de retenue va toucher le haut du côté du véhicule léger et plaquer le véhicule léger au sol sans se déformer. Ainsi, les ailes de retenues permettent une très bonne maitrise du comportement de sortie du véhicule léger qui est redirigé le long de la barrière selon l'invention sans à coup, sans roulis, tangages ni lacets. Le véhicule accidenté ne coupe donc pas la trajectoire des autres véhicules et ne risque pas de générer des nouveaux accidents (sur accidents).

La barrière est prévue pour retenir également des véhicules lourds, la partie haute de l'aile de retenue est équipée d'une glissière supérieure qui assurera la retenue du véhicule lourd qui est plus haut qu'un véhicule léger.

Après un choc, la glissière inférieure est décalée verticalement par rapport à la glissière supérieure, la glissière inférieure étant alors plus éloignée de la voie de circulation que la glissière supérieure. Un angle se forme donc entre la lisse et l'extrémité de l'aile de retenue.

Un mode de réalisation de la barrière selon l'invention est illustré en figure 2. Sur cette figure la barrière est en position d'utilisation, c'est-à-dire qu'elle est installée le long des bords d'une voie de circulation, et qu'elle n'a subi encore aucun choc.

La barrière 100 selon l'invention comprend des supports 110 présentant une forme générale en V couché. Sur la figure, les ailes 111 et 112 du V sont dirigées vers la voie de circulation 200 à droite sur la figure 2. Autrement dit, le creux 113 du V est dirigé vers la gauche de la figure 2. L'une des ailes 112 est dite « aile de fixation » car elle est destinée à être fixée au sol.

En général, mais non exclusivement, ce sol est constitué par un trottoir 210. Alternativement, les supports 110 peuvent être scellés dans le sol.

Selon l'invention, une glissière inférieure 120 est fixée au creux 113 du support en V. Cette fixation est réalisée par l'intermédiaire d'un écarteur 121 déformable de manière calibrée. Ceci signifie que la déformation est maîtrisée tant dans son intensité que dans sa direction générale, et ce grâce à la structure (agencement et/ou épaisseur des matériaux utilisés). De tels écarteurs sont déjà connus en soi de l'homme du métier.

Une glissière supérieure 130 est fixée à l'autre aile du support. Cette aile est appelée « aile de retenue » car elle est conformée pour permettre de retenir des camions en cas de choc contre la barrière de sécurité et contre la glissière supérieure.

Les deux glissières 120 et 130 sont, en position opérationnelle, alignées sensiblement verticalement par rapport au sol. Ainsi, en cas de choc d'un camion, les deux glissières participent à la retenue du camion.

Le cas de figure d'un choc d'une voiture contre la barrière selon l'invention est illustrée en figure 3.

Sur cette figure, l'écarteur déformable 121 s'est compressé au cours du choc avec la voiture participant ainsi à l'absorption de ce choc permettant de diminuer son intensité ressentie par les passagers de la voiture.

Après le choc, les glissières supérieure et inférieure sont décalées verticalement, c'est-à-dire qu'elles forment un angle α entre elles. Le côté opposé à l'angle α présente une longueur L_{f} égale à la largeur de déformation, c'est-à-dire L1-L2 (L1 « moins » L2).

Grâce à la forme en V couchée, on constate que le comportement de sortie d'une voiture est optimal (sans à coup, sans roulis, tangages ni lacets et sans tonneaux), la boite de sortie CEN étant respectée, car l'aile de retenue maintient la voiture sur le sol. Les risques de sur accident sont donc limités.

Comme précisé précédemment, la barrière selon l'invention peut être installée sur un trottoir 210. Cette installation est réalisée de manière à ce que la glissière inférieure 120 soit disposée à une distance L1 du bord du trottoir cette distance est la même que celle à laquelle sont disposées les glissières des barrières de sécurité de l'état de la technique.

Comme le montre la figure 4, l'intensité du choc ressentie par les passagers d'une voiture est très inférieure avec une barrière de sécurité selon l'invention par rapport à une barrière de sécurité de l'état de la technique représentée en figure 1. En effet, avec les barrières de sécurité de l'état de la technique (représentées par la courbe en tirets sur la figure 4) les passagers ressentent un premier choc lorsque la voiture percute le bord du trottoir. Ce premier choc est matérialisé sur la courbe par le premier sommet S1. Puis cette intensité diminue, le temps que la voiture parcourt la distance L1 entre le bord du trottoir et la glissière 2 portée par les supports 1. Dès que la voiture percute la glissière, l'intensité du choc augmente jusqu'à un maximum S2 où la voiture est arrêtée par le support 1 qui reste fixe et vertical.

Au contraire, avec une barrière selon l'invention, l'intensité du choc ressentie par les passagers d'une voiture est très inférieure. En effet, comme le montre la courbe C2 (en traits pleins sur la figure 4), les passagers subissent un premier choc identique à celui ressenti avec une barrière selon l'invention (voir sommet S1 de la courbe). Ceci s'explique par le fait que généralement, la barrière selon l'invention doit être installée à la même distance L1 du bord trottoir que les barrières de l'art antérieur. Comme avec ces dernières, l'intensité du choc diminue ensuite, le temps que la voiture percute la glissière 120 de la barrière selon l'invention. À cet instant, l'écarteur déformable 121 commence sa déformation en absorbant le choc. Contrairement à la courbe C1, la courbe C2 continue donc de décroître après le sommet S1. Après avoir été totalement déformé (voir figure 3), l'écarteur 121 ne peut plus absorber l'énergie du choc. A cet instant, l'intensité du choc augmente puisque la voiture est arrêtée par les supports 113 de la barrière selon l'invention qui ne se déforment pas et reste fixés au sol. Cependant, une partie du choc ayant été absorbée par l'écarteur 121, l'intensité maximale du choc ressentie par les passagers au moment où la voiture est arrêtée par les supports 113 (voir sommet S3 de la courbe C2) est très inférieure à l'intensité du choc ressentie avec une barrière selon l'état de la technique (sommet S2 de la courbe C1) de la figure 4.

Ainsi, grâce à l'enfoncement différentiel de la barrière selon l'invention, et le décalage obtenu entre la glissière inférieure, proche du support, et la glissière supérieure plus éloignée du support, une barrière selon l'invention permet non seulement de diminuer l'intensité du choc ressentie par les passagers mais également de maîtriser le comportement de sortie du véhicule léger car l'aile de retenue maintien la voiture au sol. En outre, ces effets sont obtenus avec une barrière pouvant être installée conformément à la règlementation en vigueur, notamment mais non exclusivement sur un ouvrage d'art sans avoir à élargir les trottoirs et/ou le pont.

En outre, après le choc d'une voiture, seuls les écarteurs déformables 121 et la glissière inférieure 120 doivent être changés. Il est inutile de changer les supports 110 et la glissière supérieure 130. La barrière selon l'invention est donc d'entretien économique et peut être disposée le long de toute voie de circulation (pas uniquement sur les ouvrages d'art ou le long d'obstacles ponctuels ou de murs).

D'autres variantes d'une barrière selon l'invention sont illustrées, à titre d'exemple, aux figures 5 à 7.

Sur les figures 5 et 6, la barrière de sécurité selon l'invention comprend une troisième glissière 140 associée à la glissière supérieure 130 par l'intermédiaire d'une entretoise 150-151. Dans la variante de la figure 5, la glissière 140 est disposée au-dessus de la glissière 130 par l'entretoise 150. Dans cette variante, il est possible de retenir des véhicules de très gros gabarit. Dans la variante de la figure 6, il est possible de retenir des véhicules de gabarit intermédiaire entre la voiture et le camion, tels qu'une camionnette. Dans cette dernière variante, avantageusement, l'entretoise 151 peut être déformable de manière calibrée pour se plaquer contre le support 110 en cas de choc d'une camionnette. Cette déformation calibrée de l'entretoise 151 permet d'améliorer l'absorption du choc d'un tel véhicule, qui devrait également percuter la glissière inférieure 120.

Bien entendu, il est possible de combiner les variantes des figures 5 et 6 en prévoyant deux glissières supplémentaires 140, l'une au-dessus de la glissière 130 l'autre en-dessous de la glissière 130, ces deux glissières 140 étant associées à la glissière supérieure 130 par l'intermédiaire d'une entretoise.

La variante de la figure 7 comprend une troisième glissière 160 fixée sur le support 110 par l'intermédiaire d'un écarteur 161, avantageusement déformable.

Bien entendu, il est également possible de combiner les variantes des figures 5 et 7 en prévoyant une quatrième glissière 140 associée à la glissière supérieure 130 par l'intermédiaire d'une entretoise 150.

Trois variantes d'un mode de réalisation sont illustrées aux figures 8 à 10, ce mode de réalisation avec ses variantes ne faisant pas partie de l'invention.

Dans ce mode de réalisation, les supports 210 présentent une partie de fixation 212 sensiblement verticale ayant une forme générale en « I » et destinée à être fixée au sol. La partie de fixation 212 étant munie d'une aile de retenue indéformable 211 sur laquelle est fixée une glissière 130 supérieure. Une glissière 120 inférieure est fixée à un écarteur déformable 221, les deux glissières étant alignées sensiblement verticalement en position opérationnelle. Après un choc (non illustré), les deux glissières 120-130 sont décalées verticalement, la glissière inférieure 120 étant plus éloignée de la voie de circulation que la glissière supérieure 130. Grâce à cet angle α formé entre les deux glissières, un véhicule léger est retenu lors d'un choc par l'aile de retenue 211, de sorte que le comportement de sortie du véhicule est maîtrisé et les risques de suraccident limités.

Ce mode de réalisation peut également comprendre au moins une troisième glissière 140, associée à la glissière supérieure 130 par l'intermédiaire d'une entretoise 150-151. Dans la variante de la figure 9, la glissière 140 est disposée au-dessus de la glissière 130 par l'entretoise 250. Dans la variante de la figure 10, il est possible de retenir des véhicules de gabarit intermédiaire entre la voiture et le camion, tels qu'une camionnette. Dans cette dernière variante, avantageusement, l'entretoise 251 peut être déformable de manière calibrée pour se plaquer contre le support 210 en cas de choc d'une camionnette.

Bien entendu, il est également possible de combiner les variantes des figures 9 et 10 en prévoyant deux glissières supplémentaires 140, l'une au-dessus de la glissière 130 l'autre en-dessous de la glissière 130, ces deux glissières 140 étant associées à la glissière supérieure 130 par l'intermédiaire d'une entretoise.

Ce mode de réalisation non couvert par l'invention est utile dans les lieux où la place manque. Néanmoins, l'absorption du choc peut être légèrement inférieure au mode de réalisation des figures 2 à 7 selon l'invention. Dans ce mode de réalisation, le fait que l'aile de maintien forme un angle avec le sol, et donc la direction de circulation des véhicules, permet un contrôle optimal du comportement de sortie des véhicules légers.

Alternativement, la forme du V couché peut être arrondie pour devenir une forme proche du C.

L'absorption du choc par une barrière selon l'invention peut être mesurée à l'aide, par exemple, d'accéléromètres utilisés classiquement dans l'industrie automobile pour mesurer les impacts sur les véhicules, notamment au cours de « crash test ». Ainsi, l'homme du métier connaît de nombreuses techniques et matériels lui permettant de mesurer l'efficacité de la barrière selon l'invention par rapport à une barrière connue illustrée en figure 1.
- La barrière selon l'invention peut être réalisée en différents matériaux tels que l'acier, le bois des matériaux plastiques ou des combinaisons de ceux-ci.

## Revendications

1. Barrière de sécurité destinée à être disposée le long de voies de circulation, comprenant, en position opérationnelle, des supports (110) destinés à être fixés fermement au sol, et au moins deux glissières (120-130) assujetties aux supports dans laquelle :
• l'une (120) desdites glissières, dite « inférieure », est fixée aux supports (110) par l'intermédiaire d'écarteurs (121) déformables de manière calibrée,
• chaque support (110) comprend une aile de retenue indéformable (111) agencée en position supérieure par rapport à la glissière inférieure (120),
• l'autre (130) desdites glissière, dite « supérieure », est fixée à chaque support (110) par l'intermédiaire de l'aile de retenue indéformable (111), de telle sorte qu'en position opérationnelle, les deux glissières soient alignées sensiblement verticalement, et qu'après un choc d'un véhicule léger, la glissière inférieure (120) puisse être décalée verticalement par rapport à la glissière supérieure (130), alors que ladite glissière supérieure reste en position d'utilisation au-dessus du véhicule léger, la glissière inférieure (120) étant alors plus éloignée de la voie de circulation que la glissière supérieure (130) ; **caractérisée en ce que**
• les supports ont une forme générale en V couché, la forme en V comprenant une aile (112) dite « aile de fixation » destinée à être fixée au sol et ladite aile (111) de retenue, les ailes (111-112) du V étant dirigées vers la voie de circulation
• la glissière (120) inférieure étant fixée au creux (113) du V par l'intermédiaire des écarteurs (121) déformables.

2. Barrière de sécurité selon la revendication 1, comprenant, en outre, une troisième glissière (140-160).

3. Barrière de sécurité selon la revendication précédente, dans laquelle la troisième glissière (140) est associée à la glissière supérieure (130) par une entretoise (150-151) fixée sur l'aile de retenue (111) du support (130).

4. Barrière de sécurité selon la revendication précédente, dans laquelle l'entretoise (151) est déformable de manière calibrée pour absorber une partie d'un choc.

5. Procédé pour améliorer l'absorption de l'énergie d'un choc d'un véhicule léger circulant sur une voie de circulation contre une barrière de sécurité selon l'une quelconque des revendications 1 à 4, consistant à absorber au moins une partie de l'énergie d'un choc d'un véhicule léger par une déformation plastique des écarteurs supportant la glissière inférieure, de sorte que la glissière inférieure se décale vers les supports, alors que la glissière supérieure reste en position d'utilisation, les deux glissières étant alors décalées verticalement, la glissière inférieure étant plus éloignée de la voie de circulation que la glissière supérieure.

## Patentansprüche

1. Sicherheitsbarriere, welche dazu bestimmt ist, entlang von Verkehrswegen angeordnet zu werden, umfassend, in einer Betriebsposition, Stützen (110), welche dazu bestimmt sind, fest am Boden befestigt zu werden, und wenigstens zwei an den Stützen befestigte Leitplanken (120-130), wobei:
• eine (120) der Leitplanken, bezeichnet als "untere", an den Stützen (110) über Abstandhalter (121) befestigt ist, welche auf kalibrierte Weise verformbar sind,
• jede Stütze (110) einen nicht verformbaren Halteschenkel (111) umfasst, weicher an einer im Verhältnis zu der unteren Leitplanke (120) oberen Position angeordnet ist,
• die andere (130) der Leitplanken, bezeichnet als "obere", an jedem Träger (110) über den nicht verformbaren Halteflügel (111) auf solche Weise befestigt ist, dass in der Betriebsposition die zwei Leitplanken im Wesentlichen vertikal ausgerichtet sind, und nach einem Aufprall eines leichten Fahrzeugs die untere Leitplanke (120) vertikal im Verhältnis zu der oberen Leitplanke (130) verschoben werden kann, während die obere Leitplanke in der Betriebsposition über dem leichten Fahrzeug bleibt, wobei die untere Leitplanke (120) dann weiter von dem Verkehrsweg entfernt ist, als die obere Leitplanke (130); **dadurch gekennzeichnet, dass**
• die Stützen eine allgemeine Form eines liegenden V aufweisen, wobei die Form eines V einen als "Befestigungsschenke!" bezeichneten Schenkel (112), welcher dazu bestimmt ist, am Boden befestigt zu werden, und den Halteschenkel (111) umfasst, wobei die Flügel (111-112) des V in Richtung des Verkehrswegs gerichtet sind,
• die untere Leitplanke (120) an dem Hohlraum (113) des V über die verformbaren Abstandhalter (121) befestigt ist.

2. Sicherheitsbarriere nach Anspruch 1, umfassend außerdem eine dritte Leitplanke (140-160).

3. Sicherheitsbarriere nach dem vorhergehenden Anspruch, wobei die dritte Leitplanke (140) mit der oberen Leitplanke (130) über einen Steg (150-151) verbunden ist, welcher an dem Halteschenkel (111) der Stütze (130) befestigt ist.

4. Sicherheitsbarriere nach dem vorhergehenden Anspruch, wobei der Steg (151) auf kalibrierte Weise verformbar ist, um einen Teil eines Aufpralls zu absorbieren.

5. Verfahren zur Verbesserung der Energieabsorption eines Aufpralls eines sich auf einem Verkehrsweg bewegenden leichten Fahrzeugs gegen eine Sicherheitsbarriere nach einem der Ansprüche 1-4, welches darin besteht, wenigstens einen Teil der Energie eines Aufpralls eines leichten Fahrzeugs durch eine plastische Verformung der die untere Leitplanke tragenden Abstandhalter auf solche Weise zu absorbieren, dass die untere Leitplanke sich in Richtung der Träger verschiebt, während die obere Leitplanke in der Betriebsposition bleibt, wobei die zwei Leitplanken dann vertikal versetzt sind, wobei die untere Leitplanke weiter entfernt vom dem Verkehrsweg ist als die obere Leitplanke.

## Claims

1. Safety barrier designed to be disposed along roads comprising, in the operational position, supports (110) designed to be firmly affixed to the ground and at least two slides (120-130) secured to the supports, wherein:
• one (120) of said slides, namely the "lower" one, is secured to the supports (110) by means of spacers (121) that are deformable in a calibrated manner,
• each support (110) comprises a non-deformable retaining wing (111) disposed in an upper position with respect to the lower slide (120),
• the other (130) of said slides, namely the "upper" one, is secured to each support (110) by means of the non-deformable retaining wing (111) so that in the operational position, the two slides are substantially vertically aligned and after an impact by a light vehicle the lower slide (120) is able to shift vertically relative to the upper slide (130) whereas said upper slide remains in the deployment position above the light vehicle, the lower slide (120) then being farther away from the road than the upper slide (130), **characterised in that**
• the supports have a general shape of a V on its side, the V shape comprising a wing (112), namely a "fixing wing", designed to be secured to the ground and said retaining wing (111), the wings (111-112) being directed towards the road,
• the lower slide (120) being secured to the crux (113) of the V by means of the deformable spacers (121).

2. Safety barrier as claimed in claim 1, further comprising a third slide (140-160).

3. Safety barrier as claimed in the preceding claim, wherein the third slide (140) co-operates with the upper slide (130) via a cross-member (150-151) secured to the retaining wing (111) of the support (130).

4. Safety barrier as claimed in the preceding claim, wherein the cross-member (151) is deformable in a calibrated manner in order to absorb a part of an impact.

5. Method of improving the energy absorption of an impact of a vehicle travelling on a road against a safety barrier as claimed in any one of claims 1 to 4, comprising absorbing at least some of the energy of an impact of a light vehicle by a plastic deformation of the spacers supporting the lower slide so that the lower slide shifts towards the supports whereas the upper slide remains in the deployment position, the two slides then being vertically offset, the lower slide being farther away from the road than the upper slide.
